# EUROPÄISCHE PATENTANMELDUNG

(11) **EP 2 551 885 A1**
(43) Veröffentlichungstag der Anmeldung: **30.01.2013**
(21) Anmeldenummer: 11175849.6
(22) Anmeldetag: 28.07.2011
(51) Int. Cl.: H01H 71/32, H01H 71/56, H01H 71/16, H01H 71/18, H01H 71/40

(54) **Übertemperaturschutzeinrichtung für ein elektrisches Schutzschaltgerät**

(71) Anmelder: Eaton Industries GmbH, 53115 Bonn (DE)
(72) Erfinder: Dauer, Klaus, 56075 Koblenz (DE); Baujan, Günter, 53844 Troisdorf (DE); Winzen, Lothar, 53572 Unkell (DE); Juelich, Anke, 53859 Niederkassel (DE)
(74) Vertreter: Leadbetter, Benedict

(57) **Zusammenfassung**

Die Erfindung betrifft eine Übertemperaturschutzeinrichtung für ein elektrisches Schutzschaltgerät, insbesondere für ein mehrpoliges, elektronisch ausgestaltetes Niederspannungsschaltgerät. Zum Übertemperaturschutz wird ein außerhalb der Strombahnen des Schutzschaltgeräts liegendes temperatursensitives Element, vorzugsweise ein Bimetallelement 200 eingesetzt. Bei Überschreiten einer vorgebbaren Gerätetemperatur greift durch temperaturbedingte Formänderung das temperatursensitive Element in die Schaltmechanik des Schutzschaltgeräts, insbesondere über eine Schaltklinke ein. Es wird eine Schlossentklinkung ausgelöst und der Kontaktapparat des Schutzschalters öffnet.

## Beschreibung

Die Erfindung betrifft eine Übertemperaturschutzeinrichtung für ein elektrisches Schutzschaltgerät, insbesondere für ein mehrpoliges, elektronisch ausgestaltetes Niederspannungsschaltgerät.

Bekannt sind stromabhängige thermische Überlastauslöser bei elektrisches Schutzschaltgeräten (zum Beispiel EP 1225612 A1, oder DE 3840063 A1). Hierbei werden thermosensitive Elemente, insbesondere Bimetallstreifen eingesetzt, die vom Betriebsstrom unmittelbar oder bei höheren Stromstärken über Wandler beheizt werden. Diese thermischen Überlastauslöser lösen über das temperatursensitive Element bei Überschreiten eines eingestellten Stromwerts verzögert den Schutzschalter über Schlossentklinkung aus.

Die Erfindung geht nicht von diesem Typ des stromabhängigen thermischen Überlastauslöser aus.

Bekannt sind thermostatische Schutzeinrichtungen mit Bimetall beispielsweise für Wasserkocher DE 561552.

Heutige Niederspannungsschaltgeräte umfassen teure elektronische Komponenten, die temperaturempfindlich sind. Falls in solchen Niederspannungsschaltgeräte Gerätedefekte auftreten, können nicht unerhebliche Schäden, bzw. Kosten entstehen. Mögliche Defekte können Defekte der Elektronik (beispielsweise Fehlfunktion watchdog der Elektronik oder Defekte des Auslöseblocks (beispielsweise durch korrodierte und damit in Isolationszustand übergegangene Kontaktfedern) sein.

Die Aufgabe der Erfindung besteht darin, ein elektronisch ausgestaltetes Schutzschaltgerät bei auftretenden Schaltgerätedefekten gegen Überhitzung der elektronischen Komponenten zu schützen.

Die Lösung der Aufgabe wird in einem Hauptanspruch formuliert. Weitergehende vorteilhafte Ausgestaltungen finden sich in zugehörigen Unteransprüchen.

Der Kern der Erfindung liegt darin, dass ein außerhalb der Strombahnen des Schutzschaltgeräts liegendes temperatursensitives Element, vorzugsweise ein Bimetallelement bei Überschreiten einer vorgebbaren Gerätetemperatur durch Formänderung in die Schaltmechanik des Schaltgeräts eingreift, eine Schlossentklinkung auslöst und den Kontaktapparat des Schutzschalters öffnet. Mit temperatursensitiv ist gemeint, dass eine temperaturbedingte Änderung von Länge und/oder Gestalt des Elements stattfindet.

Das Schutzschaltgerät umfasst einen ersten Auslöse- und Betätigungsapparat aufnehmenden Bauraum und einen zweiten, den Kontaktapparat aufnehmenden Bauraum. Zwischen Auslöse- und Betätigungsapparat und Kontaktapparat liegt eingebaut eine Schaltklinke, deren Beaufschlagung vom Auslöse- und/oder Betätigungsapparat eine Schlossentklinkung auslöst.

Die in Unteransprüchen formulierten Merkmale können gemeinsam oder getrennt als bevorzugte Ausführungsformen realisiert sein. Einzelne Detail werden im Folgenden aufgezählt.

Als besondere Merkmale der Erfindung sollen angeführt werden:
- als temperatursensitives Element ist vorzugsweise ein Bimetallelement als Flachstreifen eingesetzt,
- der Bimetallelement ist endseitig ortsfest gelagert,
- der Bimetallflachstreifen ist so eingebaut, dass er bei zulässigen Betriebstemperaturen (- 40 °C bis 120 °C oder höher) ohne räumliche Behinderung ausschwenken kann,
- bei thermischer Auslenkung des temperatursensitiven Elements (des Bimetallstreifens) wird bei einer einstellbaren Schalttemperatur der Kontaktapparat des Schaltgeräts geöffnet (Entklinkungsvorgang),
- erfindungsgemäß wird die Schaltklinke in Auslöserichtung betätigt; die Kontakte öffnen
- an der Schaltklinke ist eine Betätigungsnase für das Schwenk-Ende des Bimetallstreifens angeordnet,
- die Achse der Schaltklinke liegt parallel zu einer als Fläche ausgebildeten Schlossbasis,
- der Bimetallstreifen ist in einem Bauraum unterhalb der Schlossbasis angeordnet,
- die Schaltklinke hat ihre Drehlagerstelle ebenfalls im Bauraum unterhalb der Schlossbasis,
- der Bimetallstreifen ist konstruktiv so gestaltet, dass durch thermische Auslenkung bei einer Temperatur ("Schalttemperatur") oberhalb einer normalbetriebsbedingten Gerätetemperatur (zum Beispiel 150 °C) das Schwenk-Ende des Bimetallstreifens die Schaltklinke betätigt.

Der Eingriff des temperatursensitiven Elements soll auf die Schaltklinke des Schutzschaltgeräts erfolgen.

An der Schaltklinke des Schutzschaltgeräts ist eine Betätigungsnase angeordnet, die bei Überschreiten der Schalttemperatur vom temperatursensitiven Element beaufschlagt wird, wobei die Schlossentklinkung des Schutzschalters ausgelöst wird.

Die Anordnung des temperatursensitiven Elements im Schutzschaltgerät ist derart vorgenommen, dass die Formänderung des temperatursensitiven Elements in einem Temperaturbereich unterhalb der Schalttemperatur ohne räumliche Behinderung stattfinden kann.

Das temperatursensitive Element kann ein Bimetallstreifen sein oder aus einer Formgedächtnislegierung hergestellt sein.

Der Bimetallstreifen ist vorzugsweise als Flachstreifen ausgebildet. Er ist mit einem Festende im Schutzschaltgerät ortsfest gelagert und mit einem Schwenkende der Schaltklinke des Schutzschalters zugewandt, wo er in die Schaltmechanik (Anschlag auf die Schaltklinke) eingreifend gelagert ist.

Zwischen erstem und zweitem Bauraum ist eine als Fläche ausgebildete Schlossbasis vorhanden. Ein von Auslöse- und/ Betätigungsapparat betätigter Mitnehmer durchragt die Schlossbasis und gelangt in mögliche Anlage zur Schaltklinke. Die Sperrklinge ist in einer Achse parallel zur Schlossbasis gelagert.

Weitere Vorteile der Erfindung ergeben sich aus dem folgenden, erfindungsgemäßen Ausführungsbeispiel, wobei in den Figuren dargestellt ist.
Fig. 1: Einzelheiten eines Schutzschaltgeräts mit vergrößerter Darstellung der Schaltklinke und
Fig. 2: Details der Einbaulage des Bimetallstreifens.

Fig. 1 zeigt Einzelheiten als Explosionszeichnung eines mehrpoligen Schutzschaltgeräts, wobei ein Gehäuse aus Formstoff weggelassen ist. Die Einzelheiten der Fig. 1 betreffen den Betätigungs- und Auslöseapparat des Schaltgeräts, wobei die Einzelheiten und die Abbildung im wesentlichen aus der DE 102005037437 A1 entnommen sind. In dieser Figurenbeschreibung wird nur soweit auf Einzelheiten, Bauelemente und deren Funktionen Bezug genommen, wie dies zum Verständnis der erfindungsgemäßen Anordnung notwendig ist.

Die dargestellten Einzelheiten und Bauelemente liegen oberhalb und unterhalb einer mit 110 bezeichneten Schlossbasis. Die Schlossbasis 110 trennt einen ersten, oberen Bauraum B 1 von einem zweiten, unteren Bauraum B2. Betätigungs- und Auslöseapparat des Schutzschaltgeräts liegen im ersten Bauraum. Der zweite Bauraum B2 umfaßt im wesentlichen den Kontaktapparat des Schutzschalters, Anschluss- und Erweiterungskontakte und beispielsweise Rastelemente zum Aufsetzen auf Hutschienen.

Der Betätigungsapparat umfasst im wesentlichen eine Betätigungswelle 40, 45, die über einen Drehknopf 42 manuell aktiviert wird. Die Betätigungswelle ist ein mehrteiliger Zusammenbau aus Welle 44 und Aufsteckwelle 60, welche auf der Antriebsachse 45 aufgesteckt sind.

Wichtige Teile des Auslöseapparats sind: Auslöseeinheit 10 mit Gehäuse 11; Magnetspule 12 mit Magnetanker 14 und ein (im Innern der Auslöseeinheit befindlicher) Permanentmagnet. Wesentliche Funktion des Auslöseapparats besteht in der mechanischen Kraftspeicherung für die Bewegung des Doppelarmhebels 30 während des Ausschaltens.

Die Auslöseeinheit 10 ist über mindestens ein Befestigungsmittel (Schraub-, Steck- oder Klemmmittel) (hier ein Aufsteckzapfen 19) mit Befestigungsgegenmitteln (hier Loch 119 auf der Schlossbasis 110) fixiert. Die räumliche Zuordnung des Aufsteckzapfens 19 mit dem Loch 119 ist durch die Linie AA wiedergegeben.

Magnetanker 14 und Doppelarmhebel 30 stehen in formschlüssiger Wirkverbindung über die Nut 15 am Auslösestößel und der Gabel 35 am Doppelarmhebel 30, so dass die Bewegung des Magnetankers jeweils auf den Doppelarmhebel 30 übertragen wird. Die mit der linearen Bewegung (L1, L2) des Magnetankers verbundene Drehbewegung (H1, H2) des Doppelarmhebels 30 hat etwa einen Winkelbereich von 25° bis 30°. Der Doppelarmhebel 30 ist achsparallel zur Betätigungswelle 44 und der Magnetanker 14 senkrecht zum Doppelarmhebel 30 gelagert. Am Doppelarmhebel 30 ist ein Mitnehmer 36 angeordnet. Der Mitnehmer 36 durchgreift das Fenster 111 in der Schlossbasis 110.

Der Schutzschalter wird am Drehknopf 42 betätigt, mit dem eine AUS- und eine EINStellung mit einer Drehung von 90° schaltbar ist. In der Funktion "manuell Einschalten" wird die Welle 40 mit 90° Rechtsdrehung aus der Stellung AUS in Richtung D2 bewegt, wobei der Doppelarmhebel die Bewegung H2 vollführt. Hierbei wird der Anker 14 linear mit L1 bewegt. In der Funktion "manuell Ausschalten" wird die Welle 40 mit 90° Linksdrehung aus der Stellung EIN in Richtung D1 bewegt, wobei der Doppelarmhebel die Bewegung H1 vollführt. Hierbei wird der Anker 14 linear mit L2 bewegt. Die Betätigungswelle löst im Schalterantriebsmechanismus das Schloss und öffnet die Schaltkontakte. Zur manuellen Ausschaltung reicht eine kurze Drehung in Gegenrichtung, um das Schloss zu betätigen.

Im ausgeschalteten Zustand des Schutzschalters, dort sind Schaltschloss und Schaltkontakte offen, ist es nicht möglich, unmittelbar den Schutzschalter in den eingeschalteten Zustand zu versetzen. Der mechanische Kraftspeicher der Auslöseeinheit 10 muss vorerst gespannt werden.

In der Funktion "Auslöseeinheit spannen" wird mit einer Linksdrehung D1 des Drehknopfs 42 (und der Betätigungswelle 40, 45) um Achse HA aus der AUS-Position um etwa 20° bis 30° (also in Gegenrichtung zur EIN-Schaltbewegung) der Auslöseapparat aktiviert. Über diese manuelle Betätigung wird der mechanische Kraftspeicher (Auslösereinheit 10) in die Einschalt-Stellung überführt. Der Magnetanker 14 wird an einen Permanentmagneten (in der Auslöseeinheit 10) herangeführt und dort magnetisch gehalten. Nach dem Spannen des Auslöseapparats steht der Doppelarmhebel 30 gemeinsam mit dem Mitnehmer 36 in fester Position. Nach dem Vorgang ,Spannen' kuppelt der Rasthaken 84 der Schaltklinke 80 an einen nicht dargestellten Stützhebel des Kontaktapparats.

Eine vergrößerte Darstellung der Schaltklinke 80 findet sich zusätzlich in Fig. 1. Die Schaltklinke 80 ist als zweiarmiger Hebel (80', 80") ausgebildet und drehbar gelagert. Die Drehachse KA liegt parallel zur Schlossbasis 110.

Am unteren Ende des zweiten Hebelarms 80" greift die Rückstellfeder 85 an, die die Schaltklinke in Richtung auf einen Stützhebel im Kontaktapparat belastet. Beim Spannen des Schutzschalters kommt es zwischen dem Stützhebel des Kontaktapparats und dem Rasthaken 84 der Schaltklinke 80 zu einer Verrastung. An der Schaltklinke 80 ist am oberen Hebelarm 80' eine Kontaktkalotte 82 vorhanden, die vom Mitnehmer 36 beaufschlagt werden kann.

Bei Betätigung des Mitnehmers 36 vom Auslöseapparat (über Kontaktkalotte 82) oder durch thermische Auslenkung des Bimetallstreifens (über Anschlagnase 81) und Mitnahme der Schaltklinke gegen die Kraft der Rückstellfeder 85 kommt es zum Entklinkungsvorgang. Die Bewegung der Schaltklinke löst die Verrastung zwischen Stützhebel und Rasthaken und der Kontaktapparat öffnet.

Die Auslösung (Fehleröffnung) durch ein elektromagnetisches, oder elektronisches Steuermodul geschieht bei ausreichend hoher Bestromung der Wicklung der Auslösespule 12. Die magnetische Anziehung des Permanentmagneten wird geschwächt und der Magnetanker 14 löst sich unterstützt durch die Kraft der Speicherdruckfeder (in Fig. 1 nicht erkennbar) ab (mit Bewegung L2). Beim automatischen Ausschalten im Fehlerfall und Öffnen der Schaltkontakte wird zwangsweise die Betätigungswelle 40, 45 mitbewegt.

Bei der Betätigung des Mitnehmers 36 gegen die Kraft der Rückstellfeder 85 beim Entklinkungsvorgang durch Anschlag auf die Kontaktkalotte 82 verliert der Stützhebel die Rastung am Rasthaken und der Kontaktapparat öffnet.

In gleicher Weise arbeitet die Überhitzungssicherung durch den Bimetallsstreifen.

Die Auslenkung des Schwenkendes des Bimetallsstreifens 200 erfolgt innerhalb normaler Betriebstemperaturen ohne Berührung mit Komponenten des Schutzschalters. Bei Überschreiten einer voreinstellbaren Schalttemperatur, die oberhalb einer im Normalbetrieb einnehmbaren Temperatur des Schutzschalters liegt, gelangt das freie Schwenkende des Bimetallstreifens an die Anschlagnase 81 der Schaltklinke 80. Vorzugsweise soll eine Temperatur oberhalb von 150 °C als Schalttemperatur eingestellt sein, welche die maximale Temperatur für den Dauerbetrieb des Schutzschalters darstellt.

Durch Berührung der Anschlagnase 81 bewegt sich die Schaltklinke gegen die Kraft der Rückstellfeder 85 aus der Verrastung des Rasthakens mit dem Stützhebel. Es kommt zwangsweise zur Entklinkung und zur Abschaltung des Schutzschalters, ohne dass der übliche Auslösemechanismus in Aktion tritt.

In der Fig. 2 sind Details der Einbaulage des Bimetallstreifens 200 sichtbar. In der gezeigten Ausführungsform ist im Schutzschalter ein Doppelsteg 113 ausgebildet, der nach Innen einen Schlitz freigibt. Der Bimetallstreifen 200 ist an seinem Festende 202 in dem Schlitz festgelegt. Der Bimetallstreifen kann auf seiner gesamten Länge als Flachstreifen ausgelegt sein oder er kann am Festende verdickt ausgebildet sein, wobei die Verdickung im Schlitz eingeschoben ist. Das verdickte Ende 202 sitzt in dem Schlitz des Doppelstegs 113. Andere Befestigungsmöglichkeiten liegen darin, den Flachstreifen am Festende mit Schrauben oder Stifte zu befestigen. Die angesprochenen Befestigungsarten sind nur beispielhaft zu verstehen, wobei andere geeignete Befestigungsmöglichkeiten vom Fachmann leicht eingerichtet werden können.

### Bezugszeichen

- B1: erster Einbauraum für Auslöse- und Betätigungseinheit oberes Gehäuseteil
- B2: zweiter Einbauraum für Kontaktapparat unteres Gehäuseteil
- AA: Befestigungsachse
- HA: Achse der Betätigungswelle
- MA: Magnetankerachse
- KA: Achse für Klinke
- SS: Achse des Doppelarmhebels
- L1 L2: Linearbewegung des Magnetankers
- D1 D2: Drehbewegung der Antriebswelle (EIN, AUS)
- H1 H2: Drehrichtung des Doppelarmhebels
- 10: Auslöseeinheit (mechan. Kraftspeicher)
- 11: Kunststoffgehäuse und Halter für Auslöseeinheit
- 12: Auslösespule (Tauchankerspule)
- 14: Magnetanker
- 15: Betätigungsachse für Schalterantrieb
- 18: Lager
- 19: Aufsetzzapfen
- 30: Doppelarmhebel (Auslösehebel)
- 32: erster Arm des Doppelarmhebels
- 33: Ende des ersten Arms (Antriebsseite)
- 34: zweiter Arm des Doppelarmhebels (Auslöserseite)
- 35: Mitnehmergabel
- 36: Mitnehmer
- 40: Antriebswelle
- 42: Drehknopf
- 44: Betätigungswelle
- 45: Antriebsachse
- 46: Anschlag/Mitnehmer
- 60: Aufsteckwelle
- 62: Mitnehmerstachel
- 80: Schaltklinke
- 80' 80": erster und zweiter Hebelarm
- 81: Anschlagnase für Bimetall an Schaltklinke oder Schaltklinke
- 82: Kontaktkalotte für Mitnehmer 36
- 84: Sperrhaken
- 85: Rückstellfeder
- 110: Schlossbasis = Oberseite des zweiten Einbauraums
- 111: Fenster in Oberseite 110 für Durchgriff Mitnehmer 36
- 112: vordere Seitenflächen des zweiten Einbauraums
- 113: Doppelsteg
- 119: Loch, Aufsetzöffnung für Zapfen 19
- 60' 60": 61', 61" Mitnehmernase(n)
- 67' 67": Federdraht-Ende(n)
- 200: temperatursensitives Element (Bimetallstreifen)
- 202: Lagerstelle Ausnehmung (Schlitz) Halterung für Festende Bimetallstreifen

## Patentansprüche

1. Übertemperaturschutzeinrichtung für ein elektrisches Schutzschaltgerät, insbesondere für ein mehrpoliges, elektronisch ausgestaltetes Niederspannungsschaltgerät,
- umfassend Auslöse- und Betätigungsapparat (10, 30, 40),
- einen Kontaktapparat,
- eine zwischen Auslöse- und Betätigungsapparat (10, 30, 40) und Kontaktapparat eingebaute Schaltklinke (80), deren Beaufschlagung vom Auslöse- und/oder Betätigungsapparat eine Schlossentklinkung auslöst, wobei ein außerhalb der Strombahnen des Schutzschaltgeräts liegendes temperatursensitives Element (200) bei Überschreiten einer Schalttemperatur durch temperaturbedingte Formänderung in die Schaltmechanik (30) des Schutzschaltgeräts eingreift, eine Schlossentklinkung erfolgt und Kontakte des Schutzschaltgeräts öffnen.

2. Übertemperaturschutzeinrichtung nach Anspruch 1, **dadurch gekennzeichnet, dass** das temperatursensitive Element (200) auf eine über einer normalbetriebsbedingten Gerätetemperatur liegende Schalttemperatur fest eingestellt ist.

3. Übertemperaturschutzeinrichtung nach Anspruch 1 oder 2, **dadurch gekennzeichnet, dass** das temperatursensitive Element (200) variabel auf eine über einer normalbetriebsbedingten Gerätetemperatur liegende Schalttemperatur einstellbar ist.

4. Übertemperaturschutzeinrichtung nach einem der vorhergehenden Ansprüche, **dadurch gekennzeichnet, dass** ein Eingriff des temperatursensitiven Elements (200) auf die Schaltklinke (80) des Schutzschaltgeräts erfolgt.

5. Übertemperaturschutzeinrichtung nach dem vorhergehenden Anspruch, **dadurch gekennzeichnet, dass** eine Betätigungsnase (81) an der Schaltklinke (80) des Schutzschaltgeräts angeordnet ist, die bei Überschreiten der Schalttemperatur vom temperatursensitiven Element (200) beaufschlagt wird, wobei die Schlossentklinkung des Schutzschalters ausgelöst wird.

6. Übertemperaturschutzeinrichtung nach einem der vorhergehenden Ansprüche, **dadurch gekennzeichnet, dass** die Anordnung des temperatursensitiven Elements (200) im Schutzschaltgerät derart vorgenommen ist, dass die Formänderung des temperatursensitiven Elements (200) in einem Temperaturbereich unterhalb der Schalttemperatur ohne räumliche Behinderung stattfinden kann.

7. Übertemperaturschutzeinrichtung nach einem der vorhergehenden Ansprüche, **dadurch gekennzeichnet, dass** das temperatursensitive Element ein Bimetallstreifen (200) ist.

8. Übertemperaturschutzeinrichtung nach Anspruch 7, **dadurch gekennzeichnet, dass** der Bimetallstreifen (200) als Flachstreifen ausgebildet ist, mit einem Festende (202) im Schutzschaltgerät ortsfest (113) gelagert ist und mit einem Schwenkende der Schaltklinke (80) des Schutzschalters zugewandt ist und so in die Schaltmechanik eingreifend gelagert ist.

9. Übertemperaturschutzeinrichtung nach einem der Ansprüche 1 bis 6, **dadurch gekennzeichnet, dass** das temperatursensitive Element (200) aus einer Formgedächtnislegierung hergestellt ist.

10. Übertemperaturschutzeinrichtung nach einem der vorhergehenden Ansprüche, **dadurch gekennzeichnet, dass** das Schutzschaltgerät einen ersten Auslöse- (10) und Betätigungsapparat (30, 40) aufnehmenden Bauraum (B1) und einen zweiten, Kontaktapparat aufnehmenden Bauraum (B2) umfasst,
- dass zwischen erstem (B1) und zweitem Bauraum (B2) eine als Fläche ausgebildete Schlossbasis (110) vorhanden ist,
- dass ein von Auslöse- (10) und/ Betätigungsapparat (30,40) betätigter Mitnehmer (36) die Schlossbasis (110) durchragt und in mögliche Anlage an einen ersten Hebelarm (80') einer in einer Achse (KA) parallel zur Schlossbasis (110) gelagerten Schaltklinke (80) gelangt,
- dass das temperatursensitive Element (200) in als Flachstreifen ausgebildet ist, an einem Festende (202) ortsfest gelagert ist und mit einem Schwenkende in mögliche Anlage an den ersten Hebelarm (80') der Schaltklinke (80) gelangt.

11. Übertemperaturschutzeinrichtung nach dem vorhergehenden Anspruch, **dadurch gekennzeichnet, dass** im Gehäuse des Schutzschaltgeräts ein Doppelsteg (113) ausgebildet ist, der einen Schlitz freigibt, in welchen das Festende (202) des temperatursensitiven Elements (200) festgelegt ist.
